# EUROPÄISCHE PATENTSCHRIFT

(11) **EP 1 057 955 B1**
(45) Veröffentlichungstag und Bekanntmachung des Hinweises auf die Patenterteilung: **24.10.2001**
(21) Anmeldenummer: 00108586.9
(22) Anmeldetag: 20.04.2000
(51) Int. Cl.: E05B 65/20

(54) **Schliesssystem für Türen, insbesondere Fahrerhaustüren von Fahrzeugen, wie Wohnmobilen od. dgl.**
Door locking system, particularly for cab doors of motor vehicles, such as mobile home
Systeme de verrouillage pour portes, notamment portes de cabine de véhicules automobiles, tels que autocaravans

(30) Priorität: 02.06.1999 DE 19925358
(43) Veröffentlichungstag der Anmeldung: 06.12.2000
(73) Patentinhaber: HAPPICH Fahrzeug- und Industrieteile GmbH, 42285 Wuppertal (DE)
(72) Erfinder: Nuyan, Vedat, 42281 Wuppertal (DE); Wiegelmann, Kurt, 42283 Wuppertal (DE)

(56) Entgegenhaltungen:
- US-A- 2 869 912
- US-A- 5 046 771
- US-A- 5 431 462
- US-A- 5 584 516

## Beschreibung

Die Erfindung bezieht sich auf ein Schließsystem für Türen, insbesondere für Fahrerhaustüren von Fahrzeugen, wie Wohnmobile od. dgl., mit einer Schloßeinheit, umfassend einen Betätigungsmechanismus für die Schloßfalle, der sowohl mittels eines Außengriffs als auch mittels eines Innengriffs betätigbar ist, wobei zwischen der Schloßeinheit und dem Innengriff eine Verbindungsstange vorgesehen ist.

Die DE 196 11 752 A1 zeigt eine Verschlußvorrichtung, die in etwa mit dem Schließsystem der vorgenannten Art vergleichbar ist, denn in beiden Fällen ist zwischen einer Schloßeinheit und dem Innengriff eine Verbindungsstange vorgesehen. Damit bei einer Betätigung des Außengriffs keine Mitnehmerbetätigung des Innengriffs erfolgen kann, ist bei der bekannten Vorrichtung eine Langlochverbindung mit Arretierung vorgesehen. Eine Langlochverbindung erfordert aber eine genaue Ausrichtung und Winkelstellung der Verbindungsteile zueinander, was recht aufwendig ist.

Aufgabe der vorliegenden Erfindung ist es, ein Schließsystem der eingangs genannten Art zur Verfügung zu stellen, bei dem durch eine einfache, kostengünstige Leerlauffunktion sichergestellt ist, daß der Innengriff bei einer Außengriffbetätigung nicht mit bewegt wird.

Diese Aufgabe wird erfindungsgemäß dadurch gelöst, daß die Verbindungsstange aus zwei Stangenteilen und einem diese miteinander verbindenden Koppelglied besteht, wobei die Anordnung der Stangenteile am Koppelglied so getroffen ist, daß bei einer Betätigung des Außengriffs und einer dadurch bewirkten Axialbewegung des schloßseitigen Stangenteils ein Ausschwenken des Koppelglieds und damit keine Übertragung der Axialbewegung auf das innengriffseitige Stangenteil erfolgt.

Durch diese erfindungsgemäßen Maßnahmen kann nunmehr ein Innengriff ergonomisch günstig plaziert werden, und zwar ohne am Schließsystem einzubauende teure Zusatzelemente. Insbesondere wird durch die Erfindung erreicht, daß Toleranzen nicht auf die Funktion einwirken können.

Die Erfindung läßt sich besonderes einfach und kostengünstig dadurch realisieren, daß das Koppelglied ein länglicher Baukörper mit an den Endbereichen desselben vorgesehenen Lagerbohrungen ist, in die die Stangenteile mit jeweils einem abgewinkelten Endbereich eingreifen.

Eine weitere besonders vorteilhafte Ausgestaltung der Erfindung kann darin bestehen, daß das Koppelglied schräg verlaufend zwischen den Stangenteilen angeordnet ist und daß ein am Koppelglied angeordneter Anschlag die schrägverlaufende Grundstellung sichert.

Ein Ausführungsbeispiel der Erfindung wird im folgenden anhand der Zeichnungen näher erläutert, und es zeigen:
- Fig. 1: die Außenansicht einer Fahrerhaustür,
- Fig. 2: die Innenansicht der Fahrerhaustür nach Fig. 1 und
- Fig. 3: das der Fahrerhaustür zugeordnete Schließsystem.

Fig. 1 und 2 zeigen eine Fahrerhaustür 1, wie sie z.B. als Wohnmobiltür eingesetzt wird. Die Fahrerhaustür 1 ist außenseitig mit einem Außengriff 2 und innenseitig mit einem davon räumlich getrennten Innengriff 3 ausgestattet.

Der Außengriff 2 und der Innengriff 3 sind ebenso wie ein Innenverriegelungsknopf 6 Teil eines in Fig. 3 näher dargestellten Schließsystems mit einer Schloßeinheit 4 und einem Betätigungsmechanismus 5. Bei dem Schließsystem kann es sich um ein solches handeln, wie es dem Grundaufbau nach in der eingangs genannten DE 196 11 752 A1 gezeigt und beschrieben ist. Demgemäß brauchen die Einzelheiten und deren Zuordnung zueinander hier nicht näher erläutert zu werden.

Für die vorliegende Erfindung wesentlich ist die Verbindungsanordnung zwischen der Schloßeinheit 4 einerseits und dem Innengriff 3 andererseits. Hierfür ist eine Verbindungsstange 7 vorgesehen, die aus zwei Stangenteilen 8 und 9 und einem diese miteinander verbindenden Koppelglied 10 besteht. Das Stangenteil 8 bildet das schloßseitige Stangenteil und das Stangenteil 9 das innengriffseitige Stangenteil. Die Anordnung der Stangenteile 8, 9 am Koppelteil 10 ist so getroffen, daß bei einer Betätigung des Außengriffs und einer dadurch bewirkten Axialbewegung des schloßseitigen Stangenteils 8 ein Ausschwenken des Koppelglieds 10 und damit keine Übertragung der Axialbewegung auf das innengriffseitige Stangenteil 9 erfolgt. Durch eine Betätigung des Außengriffs 2 wird über eine Schubstange 11 eine Mitnehmerscheibe 12 des Betätigungsmechanismusses 5 gedreht. Durch die Drehbewegung der Mitnehmerscheibe 12 wird das daran einendig angelenkte Stangenteil 8 axial in Pfeilrichtung A verschoben, was zu einer Ausschwenkbewegung des Koppelglieds 10 führt. Eine Kraftübertragung auf das Stangenteil 9 und somit auf den Innengriff 3 erfolgt also nicht.

Das Koppelglied 10 ist ein länglicher Baukörper und weist an seinen Endbereichen Lagerbohrungen auf, in die die Stangenteile 8, 9 mit abgewinkelten Endbereichen drehbeweglich eingreifen. Das Koppelglied 10 ist schrägverlaufend zwischen den Stangenteilen 8, 9 angeordnet und eine Totpunktlage wird durch einen am Koppelglied 10 angeordneten Anschlag 13 für das Stangenteil 9 verhindert. Somit besteht bei einer Betätigung des Außengriffs 2 immer eine Leerlaufverbindung zum Innengriff 3. Wird andererseits der Innengriff 3 betätigt kommt es natürlich zu einem Öffnen der Schloßfalle, weil eine durch die Innengriffbetätigung bewirkte Axialbewegung des Stangenteils 9 in Pfeilrichtung B unmittelbar auf das Stangenteil 8 (in Pfeilrichtung A) und von diesem auf die Mitnehmerscheibe 12 übertragen wird. Der Anschlag 13 wirkt dabei einem Ausschwenken des Koppelglieds 10 entgegen. Die Lageranordnung der Schubstange 11 an der Mitnehmerscheibe 12 ist so getroffen, daß die Innengriffbetätigung nicht zu einer Bewegungsübertragung des Außengriffs 2 führen kann. Erreicht werden kann dies z.B. durch eine langlochartige Kulissenführung an bzw. in der Mitnehmerscheibe 12.

Eine auf dem Stangenteil 9 angeordnete Schraubendruckfeder 14, die sich einendig am Gehäuse 15 des Innengriffs 3 und anderendig am Koppelglied 10 abstützt, sorgt dafür, daß der Innengriff 3 stets in Betätigungsbereitschaftsstellung zurückgeführt und gehalten wird.

## Patentansprüche

1. Schließsystem für Türen, insbesondere Fahrerhaustüren (1) von Fahrzeugen, wie Wohnmobile od. dgl., mit einer Schloßeinheit (4), umfassend einen Betätigungsmechanismus (5) für die Schloßfalle, der sowohl mittels eines Außengriffs (2) als auch mittels eines Innengriffs (3) betätigbar ist, wobei zwischen der Schloßeinheit (5) und dem Innengriff (3) eine Verbindungsstange (7) vorgesehen ist, **dadurch gekennzeichnet, daß** die Verbindungsstange (7) aus zwei Stangenteilen (8, 9) und einem diese miteinander verbindenden Koppelglied (10) besteht, wobei die Anordnung der Stangenteile (8, 9) am Koppelglied (10) so getroffen ist, daß bei einer Betätigung des Außengriffs (2) und einer dadurch bewirkten Axialbewegung des schloßseitigen Stangenteils (8) ein Ausschwenken des Koppelglieds (10) und damit keine Übertragung der Axialbewegung auf das innengriffseitige Stangenteil (9) erfolgt.

2. Schließsystem nach Anspruch 1, **dadurch gekennzeichnet, daß** das Koppelglied (10) ein länglicher Baukörper mit an den Endbereichen desselben vorgesehenen Lagerbohrungen ist, in die die Stangenteile (8, 9) mit jeweils einem abgewinkelten Endbereich eingreifen.

3. Schließsystem nach Anspruch 1 oder 2, **dadurch gekennzeichnet, daß** das Koppelglied (10) schräg verlaufend zwischen den Stangenteilen (8, 9) angeordnet ist und daß ein am Koppelglied (10) angeordneter Anschlag (13) die schrägverlaufende Grundstellung sichert.

## Claims

1. Locking system for doors, in particular drivers cab doors (1) of vehicles, such as motor homes or the like, having a lock unit (4) containing an actuating mechanism (5) for the lock latch which can be actuated both by means of an outside handle (2) and by means of an inside handle (3), a connecting rod (7) being provided between the lock unit (5) and the inside handle (3), **characterized in that** the connecting rod (7) consists of two rod parts (8, 9) and a coupling element (10) connecting the latter to each other, the rod parts (8, 9) being arranged on the coupling element (10) in such a manner that upon actuation of the outside handle (2) and a resultantly caused axial movement of the lock-side rod part (8), the coupling element (10) pivots out and the axial movement is therefore not transmitted to the inside-handle-rod part (9).

2. Locking system according to Claim 1, **characterized in that** the coupling element (10) is an elongated structure having bearing holes which are provided at the end regions thereof and in which the rod parts (8, 9) engage with a respectively angled end region.

3. Locking system according to Claim 1 or 2, **characterized in that** the coupling element (10) is arranged that it runs obliquely between the rod parts (8, 9), and **in that** a stop (13) arranged on the coupling element (10) secures the obliquely running basic position.

## Revendications

1. Système de fermeture pour portes, en particulier portes (1) de cabine de conducteur de véhicule, par exemple des mobile homes ou similaire, avec une unité de serrure (4) comprenant un mécanisme (5) d'actionnement du loquet qui peut être actionné aussi bien au moyen d'une poignée extérieure (2) qu'au moyen d'une poignée intérieure (3), une tringle de liaison (7) étant prévue entre l'unité de serrure (5) et la poignée intérieure (3), **caractérisé en ce que** la tringle de liaison (7) est constituée de deux parties de tringle (8, 9) et d'un organe d'accouplement (10) reliant mutuellement ces parties de tringle, l'agencement des parties de tringle (8, 9) sur l'organe d'accouplement (10) étant conçu de telle sorte que lors d'un actionnement de la poignée extérieure (2) et d'un déplacement axial ainsi réalisé de la partie de tringle (8) située du côté de la serrure, s'effectue un pivotement de l'organe d'accouplement (10) sans transfert du déplacement axial sur la partie de tringle (9) située du côté de la poignée intérieure.

2. Système de fermeture selon la revendication 1, **caractérisé en ce que** l'organe d'accouplement (13) est un corps allongé dans les zones d'extrémité duquel sont prévus des alésages de palier dans chacun desquels chaque fois une partie de tringle (8, 9) s'engage par une zone d'extrémité coudée.

3. Système de fermeture selon la revendication 1 ou 2, **caractérisé en ce que** l'organe d'accouplement (10) est disposé obliquement entre les parties de tringle (8, 9), et **en ce qu'**une butée (10) disposée sur l'organe d'accouplement (13) maintient la position oblique de base.
